# EUROPÄISCHE PATENTSCHRIFT

(11) **EP 0 703 142 B1**
(45) Veröffentlichungstag und Bekanntmachung des Hinweises auf die Patenterteilung: **16.12.1998**
(21) Anmeldenummer: 95112718.2
(22) Anmeldetag: 11.08.1995
(51) Int. Cl.: B63H 9/10

(54) **Endstück für den Gabelbaum eines Riggs für Surfbretter**
End piece for the wishbone of a sailboard rig
Embout pour le wishbone d'un gréement pour planche à voile

(30) Priorität: 25.08.1994 DE 9413579 U
(43) Veröffentlichungstag der Anmeldung: 27.03.1996
(73) Patentinhaber: Fanatic S.A., 1701 Fribourg (CH)
(72) Erfinder: Namur, Marc, D-64331 Weiterstadt (DE)
(74) Vertreter: Pürckhauer, Rolf, Dipl.-Ing.

(56) Entgegenhaltungen:
- DE-A- 3 401 821
- DE-U- 8 112 417
- US-A- 5 239 938

## Beschreibung

Die Erfindung betrifft ein Endstück für den Gabelbaum eines Riggs für Surfbretter.

Üblicherweise wird das Schothorn des Segels eines Surfbretts mit einem Tampen am Gabelbaumendstück festgespannt.

Die moderne Technik beim Surfen entwickelt sich dahin, durch eine stabile, spielfreie Befestigung des Segelschothorns am Gabelbaumendstück sowie ein spannungsfreies Achterliek des Segels ein exakteres Steuern und Manövrieren des Surfbrettes zu erreichen. Das Trimmen des Segels erfolgt zunehmend über die Längenverstellung des Gabelbaumes und nicht mehr durch das Spannen eines am Schothorn des Segels und am Gabelbaumendstück befestigten Tampens.

Diese moderne Surftechnik erfordert die Entwicklung eines neuen Gabelbaumendstücks, das eine stabile, spielfreie Verbindung zwischen dem Schothorn des Segels und dem Endstück ermöglicht.

Diese Aufgabe ist erfindungsgemäß gelöst durch ein Gabelbaumendstück mit einem integrierten Schnappverschluß zur tampenlosen Befestigung des Segelschothorns gemäß Schutzanspruch 1.

Die Unteransprüche sind auf vorteilhafte und zweckmäßige Weiterbildungen des Gabelbaumendstücks gerichtet.

Das erfindungsgemäße Gabelbaumendstück erfüllt auf ideale Weise die durch die moderne Surftechnik an das Rigg eines Surfbretts gestellten Anforderungen durch eine spielarme, sichere und schnelle Befestigung des Segelschothorns mittels eines Schnappverschlusses und bietet weiterhin die Möglichkeit zur Befestigung und zum Trimmen von Segeln nach herkömmlicher Art mit einem Tampen.

Das erfindungsgemäße Gabelbaumendstück ist nachstehend anhand von Zeichnungen erläutert. Es zeigt
- Fig. 1: eine perspektivische Sprengdarstellung eines Gabelbaums für das Rigg eines Surfbretts,
- Fig. 2: eine Seitenansicht eines an dem Gabelbaumendstück befestigten Schothorns eines Segels,
- Fig. 3: eine Draufsicht des Endstücks,
- Fig. 4: eine Unteransicht des Endstücks,
- Fig. 5: einen Längsschnitt und
- Fig. 6: eine Stirnansicht des Endstücks.

Der Gabelbaum nach Fig. 1 besteht im wesentlichen aus zwei Hauptholmen 1, die mastseitig durch ein Gabelbaumkopfstück 2 spitzwinklig miteinander verbunden sind, zwei Verlängerungsholmen 3, die teleskopartig von den Hauptholmen 1 aufgenommen werden und achterliekseitig über ein Gabelbaumendstück 4 miteinander verbunden sind, sowie Verbindungshülsen 5 mit Sperrhebeln 6 zum Verriegeln der Verlängerungsholme 3 mit den Hauptholmen 1 bei der entsprechend der Segelgröße eingestellten Länge des Gabelbaumes.

Der Gabelbaum wird mit dem Gabelbaumkopfstück 2 am hast eines Surfbrettes befestigt und durch die Segelverspannung zusammengehalten, die vom Schothorn 8 des Segels 7 zum Gabelbaumendstück 4 verläuft.

Das Gabelbaumendstück 4 nach den Fign. 2 bis 6 besteht aus einem als Kunststoff-Spritzgießteil gefertigten, begrenzt elastischen Rohrbogensegment 9, das nach innen offen ist, auf einen Rohrbogen 10 aus Aluminium zur Befestigung der Verlängerungsholme 3 des Gabelbaumes mittels Schnappverschlüssen 11 aufgeschoben und auf dem Rohrbogen 10 befestigt ist.

An der Oberseite des Rohrbogensegments 9 ist eine nach innen vorkragende flache Tasche 12 mit einem breiten Durchgangsschlitz 13 zur Aufnahme des Schothorns 8 des Segels 7 mit einer eingearbeiteten Befestigungsöse 14 angeformt. Auf der Außenseite der Tasche 12 befindet sich eine Montageöffnung 15 für den Einbau eines Schnappverschlusses 16 mit einem federbeaufschlagten Schwenkhaken 17 zum Ein- und Ausschwenken in die bzw. aus der Schothornöse 14.

Der Schwenkhaken 17 des Schnappverschlusses 16 steht mit seinem hakenförmig ausgebildeten Betätigungsende 18 durch die Montageöffnung 15 der Aufnahmetasche 12 des Rohrbogensegmentes 9 nach außen vor. Der Schwenkhaken 17 ist auf einem Hohlniet 19 zur Befestigung des Rohrbogensegmentes 9 auf dem Rohrbogen 10 zur Verbindung der Verlängerungsholme 3 drehbar gelagert, wobei der Hohlniet 19 durch entsprechende Durchgangslöcher 20 der Aufnahmetasche 12 für den Schnappverschluß 16, des Rohrbogensegments 9 und des Rohrbogens 10 durchgesteckt ist.

Beim Öffnen des Schnappverschlusse 16 schwenkt der Haken 17 in Pfeilrichtung a aus der Schothornöse 14 des Segels 7 aus, und gleichzeitig wird die auf den Schwenkhaken 17 wirkende Schließfeder 21 gespannt. Zum Schließen des Schnappverschlusses 16 genügt ein leichter Fingerdruck auf das Betätigungsende 18 des Schwenkhakens 17, damit dieser aufgrund der Federkraft der Schließfeder 21 in Pfeilrichtung b in die Schothornöse 14 des Segels 7 einschnappt.

Auf der Unterseite des Rohrbogensegments 9 sind Taschen 22 mit einer Einfädelöffnung 23 und einem Durchsteckloch 24 zur Halterung eines mit einem Knoten versehenen Endes eines Tampens zur Befestigung des Schothorns 8 eines Segels 7 nach herkömmlicher Art angeformt, und in die Aufnahmetasche 12 des Rohrbogensegments 9 ist eine Belegklemme 25 zum Spannen des anderen Tampenendes eingesetzt.

Zwischen den Haltetaschen 22 für einen Befestigungstampen an der Unterseite des Rohrbogensegments 9 ist ein Umlenksockel 26 für den Tampen angeformt, wobei der Umlenksockel 26 eine zentrale Durchgangsbohrung 27 für den Befestigungsniet 19 des Rohrbogensegments 9 aufweist.

Rohrbogen 10, Schwenkhaken 17, Belegklemme 25 und Befestigungsniet 19 des Gabelbaumendstücks 4 sind aus Aluminium hergestellt.

## Patentansprüche

1. Endstück für den Gabelbaum eines Riggs für Surfbretter, gekennzeichnet durch ein nach innen offenes Rohrbogensegment (9), das auf einem Rohrbogen (10) zur Befestigung der Holme (3) des Gabelbaumes aufschiebbar und auf dem Rohrbogen (10) befestigbar ist, wobei an der Oberseite des Rohrbogensegments (9) eine nach innen vorkragende flache Tasche (12) mit einem breiten Durchgangsschlitz (13) zur Aufnahme des Schothorns (8) des Segels (7) mit einer eingearbeiteten Befestigungsöse (14) und einer auf der Außenseite angeordneten Montageöffnung (15) angeformt ist, sowie einen in die Tasche (12) eingebauten Schnappverschluß (16) mit einem federbeaufschlagten Schwenkhaken (17) zum Ein- und Ausschwenken in die bzw. aus der Schothornöse (14) des Segels (7).

2. Endstück nach Anspruch 1, dadurch gekennzeichnet, daß der Schwenkhaken (17) des Schnappverschlusses (16) mit seinem hakenförmig ausgebildeten Betätigungsende (18) durch die Montageöffnung (15) der Aufnahmetasche (12) des Rohrbogensegments (9) nach außen vorsteht und daß die auf den Schwenkhaken (17) wirkende Schließfeder (21) beim Öffnen des Schnappverschlusses (16) gespannt wird.

3. Endstück nach Anspruch 1 und 2, dadurch gekennzeichnet, daß der Schwenkhaken (17) auf einem Hohlniet (19) zur Befestigung des Rohrbogensegments (9) auf dem Rohrbogen (10) zur Verbindung der Gabelbaumholme (3) drehbar gelagert ist, wobei der Hohlniet (19) durch entsprechende Durchgangslöcher (20) der Aufnahmetasche (12) für den Schnappverschluß (16), des Rohrbogensegments (9) und des Rohrbogens (10) durchgesteckt ist.

4. Endstück nach einem der Ansprüche 1 bis 3, gekennzeichnet durch auf der Unterseite des Rohrbogensegments (9) angeformte Taschen (22) mit einer Einfädelöffnung (23) und einem Durchsteckloch (24) zur Halterung eines mit einem Knoten versehenen Endes eines Tampens zur Befestigung des Schothorns (8) eines Segels (7) sowie eine in die Aufnahmetasche (12) des Rohrbogensegments (9) eingesetzte Belegklemme (25) zum Spannen des anderen Tampenendes.

5. Endstück nach einem der Ansprüche 1 bis 4, gekennzeichnet durch einen zwischen den Haltetasche (22) für einen Befestigungstampen an der Unterseite des Rohrbogensegments (9) angeformten Umlenksockel (26) für den Tampen.

6. Endstück nach Anspruch 5, dadurch gekennzeichnet, daß der Befestigungsniet (19) für das Rohrbogensegment (9) durch eine zentrale Bohrung (27) des Umlenksockels (26) durchgesteckt ist.

7. Endstück nach einem der Ansprüche 1 bis 6, gekennzeichnet durch eine begrenzt elastische Ausbildung des als Kunststoff-Spritzgießteil gefertigten Rohrbogensegments (9)

8. Endstück nach einem der Ansprüche 1 bis 7, dadurch gekennzeichnet, daß der Rohrbogen (10), der Schwenkhaken (17), die Belegklemme (25) und der Befestigungsniet (19) aus Aluminium hergestellt sind.

## Claims

1. End piece for the wishbone of a rig for windsurfers, characterised by an arcuate tubular segment (9) which is open inwards, and which may be pushed onto an arcuate tube (10) in order to secure the spars (3) of the wishbone, and which is attachable on the arcuate tube (10), an inwardly projecting flat pocket (12) with a wide through slot (13) for receiving the luff (8) of the sail (7) with an inlet attachment eye (14) and an assembly opening (15) located on the outer side being integrally moulded on the upper side of the arcuate tubular segment (9), and by a snap closure (16) built into the pocket (12), with a spring-loaded pivot hook (17) for pivoting into and out of the luff eye (14) of the sail (7).

2. End piece according to claim 1, characterised in that the pivot hook (17) of the snap closure (16) projects outwardly with its hook-shaped actuating end (18) through the assembly opening (15) of the receiving pocket (12) of the arcuate tubular segment (9), and in that the closing spring (21) acting on the pivot hook (17) is tensioned when the snap closure (16) is opened.

3. End piece according to claim 1 and 2, characterised in that the pivot hook (17) is mounted to rotate on a hollow rivet (19) for attaching the arcuate tubular segment (9) on the arcuate tube (10) in order to connect the wishbone spars (3), the hollow rivet (19) being pushed through corresponding through holes (20) of the receiving pocket (12) for the snap closure (16), of the arcuate tubular segment (9) and of the arcuate tube (10).

4. End piece according to one of claims 1 to 3, characterised by pockets (22) integrally formed on the underside of the arcuate tubular section (9), with a threading opening (23) and a through hole (24) for retaining the end provided with a knot of a rope end for attaching the luff (8) of a sail (7), and a belaying cleat (25) inserted into the receiving pockets (12) of the arcuate tubular segment (9) for tensioning the other rope end.

5. End piece according to one of claims 1 to 4, characterised by a deflector foot (26) for the rope end, integrally formed between the retaining pockets (22) for an attachment rope on the underside of the arcuate tubular segment (9).

6. End piece according to claim 5, characterised in that the attachment rivet (19) for the arcuate tubular segment (9) is thrust through a central hole (27) in the deflector foot (26).

7. End piece according to one of claims 1 to 6, characterised by a restrictedly elastic design of the arcuate tubular segment (9), produced as a plastics injection moulded component.

8. End piece according to one of claims 1 to 7, characterised in that the arcuate tube (10), the pivot hook (17), the belaying cleat (25) and the attachment rivet (19) are made of aluminium.

## Revendications

1. Embout pour le wishbone d'un gréement de planche à voile, caractérisé par un segment (9) d'arc tubulaire qui est ouvert vers l'intérieur et qui peut coulisser sur un arceau (10) tubulaire en vue de fixer les tubes (3) du wishbone et qui peut être fixé sur l'arceau (10) tubulaire, et il est formé sur la face supérieure du segment (9) d'arc tubulaire une poche (12) plate, faisant saillie vers l'intérieur, ayant une large fente (13) traversante, de réception du point d'écoute (8) de la voile (7) qui a un oeillet (14) de fixation, et une ouverture (15) de montage disposée du côté extérieur, ainsi qu'une fermeture (16) à déclic encastrée dans la poche (12) et ayant, soumis à l'action d'un ressort, un crochet (7) basculant destiné à venir dans l'oeillet (14) du point d'écoute de la voile (7) et à en sortir.

2. Embout suivant la revendication 1, caractérisé en ce que le crochet (17) basculant de la fermeture (16) à déclic fait, par son extrémité (18) d'actionnement en forme de crochet, saillie vers l'extérieur par l'ouverture (15) de montage de la poche (12) de réception du segment d'arc tubulaire, et en ce que le ressort (21) de fermeture, agissant sur le crochet (17) basculant, est tendu lorsque la fermeture (16) à déclic s'ouvre.

3. Embout suivant la revendication 1 et 2, caractérisé en ce que le crochet (17) basculant est monté tournant sur un rivet (19) creux destiné à la fixation du segment (9) d'arc tubulaire sur l'arceau (10) tubulaire en vue de la liaison du tube (3) de wishbone, le rivet (9) creux passant par des trous (20) adéquats de passage de la poche (12) de réception de la fermeture (16) à déclic, du segment (9) d'arc tubulaire et de l'arceau tubulaire.

4. Embout suivant l'une des revendications 1 à 3, caractérisé par des poches (22) formées sur la face inférieure du segment (9) d'arc tubulaire et ayant une ouverture (23) d'enfilage et un trou (24) de passage pour le maintien d'une extrémité, munie d'un noeud, d'un tampon destiné à fixer le point d'écoute (8) d'une voile (7), ainsi que par une pince (25) insérée dans la poche (12) de réception du segment (9) d'arc tubulaire et destinée à serrer l'autre extrémité du tampon.

5. Embout suivant l'une des revendications 1 à 4, caractérisé par une embase (26) de déviation du tampon, formée sur la face inférieure (9) du segment tubulaire entre les poches (22) de maintien d'un tampon de fixation.

6. Embout suivant la revendication 5, caractérisé en ce que le rivet (19) de fixation du segment (9) d'arc tubulaire passe dans un trou (27) central de l'embase (26).

7. Embout suivant l'une des revendications 1 à 6, caractérisé par un agencement à élasticité limitée du segment (9) d'arc tubulaire, fabriqué sous la forme d'une pièce en matière plastique moulée par injection.

8. Embout suivant l'une des revendications 1 à 7, caractérisé en ce que l'arceau (10), le crochet (17) basculant, la pince (25) et le rivet (19) de fixation sont en aluminium.
